# EUROPÄISCHE PATENTANMELDUNG

(11) **EP 0 674 138 A2**
(43) Veröffentlichungstag der Anmeldung: **27.09.1995**
(21) Anmeldenummer: 95102561.8
(22) Anmeldetag: 23.02.1995
(51) Int. Cl.: F24F 5/00

(54) **Raumunterdecke**

(30) Priorität: 25.03.1994 CH 911/94
(71) Anmelder: GEMA METALLDECKEN AG, CH-9015 St.Gallen (CH)
(72) Erfinder: Folghera, Romeo, CH-5412 Gebensdorf (CH)
(74) Vertreter: Troesch Scheidegger Werner AG

(57) **Zusammenfassung**

Die aus metallischen Deckenelementen (1) aufgebaute Raumunterdecke ist als Kühldecke ausgebildet und zu diesem Zweck sind Kühlelemente in Form von Rohrleitungen (6, 7) fest an der Rückseite der Elemente (1) befestigt. Die Rohrleitungen (6, 7) sind über flexible Schlauchleitungen (11 bzw. 12, 14) untereinander bzw. mit den Zu- und Rückführleitungen für Kühlmedium (13, 15) durch selbstschliessende Steckkupplungen verbunden.

Die Decke ist einfach aufgebaut und leicht zu montieren bzw. zu demontieren.

## Beschreibung

Die vorliegende Erfindung betrifft eine Raumunterdecke aus einer Mehrzahl von aufgehängten metallischen Deckenelementen. Bei heute bekannten Metalldecken ist es möglich, diese als Kühldecken auszubilden, indem im Zwischenraum zwischen der Metalldecke und der eigentlichen Raumdecke Kühlelemente angeordnet werden. Mit diesen bekannten Konstruktionen kann allerdings nur eine relativ schlechte Kühlleistung erreicht werden, da der Wärmeübergang aus dem Raum zu den Kühlelementen nicht optimal ist. Hinzu kommt, dass der Zwischenraum in der Decke hauptsächlich mit Leitungen für ein Kühlmedium und Kühlelementen ausgefüllt ist und somit wenig Platz für andere Installationen lässt.

Ebenfalls ist zu beachten, dass die bekannten Kühldeckensysteme sehr kompliziert sind, insbesondere was deren Montage und Demontage anbelangt. Zur Durchführung einer Reparatur im Kühlsystem, sind in der Regel grössere Teile der Metalldecke zu demontieren und zusätzlich ist das Kühlsystem zu entleeren.

Zweck der vorliegenden Erfindung ist es nun, eine Raumunterdecke zu schaffen, welche mit geringem Aufwand zur Bildung einer Kühldecke dienen kann, die geeignet ist, zumindest mittlere Wärmelasten abzuführen, weitgehend standardisiert ist, hohe Montage- und Servicefreundlichkeit aufweist und zudem preisgünstig ist.

Zur Lösung dieser Aufgabe zeichnet sich die aus einer Mehrzahl von aufgehängten metallischen Deckenelementen bestehende Raumunterdecke erfindungsgemäss dadurch aus, dass zur Bildung einer Kühldecke in wenigstens einem Teil der Deckenelemente an deren Rückseite jeweils mindestens eine Rohrleitung zum Durchführen eines Kühlmediums fest angeordnet ist, dass die Rohrleitung im Bereich eines Elementendes einen Ein- und einen Auslass aufweist, wobei Ein- und Auslass über jeweils eine Schlauchleitung an eine oberhalb der Elemente und unabhängig von diesen montierte Zu- bzw. Rückführleitung für Kühlmedium angeschlossen sind.

Um aus einer an sich bekannten Raumunterdecke eine Kühldecke zu bilden, ist es somit lediglich erforderlich, im Deckenhohlraum eine Zu- bzw. Rückführleitung anzuordnen, an welche die in den Deckenelementen integrierten Kühlelemente über Schlauchleitungen angeschlossen werden können. Damit ist nicht nur eine einfache Deckenkonstruktion gewährleistet, der Deckenhohlraum bleibt damit zudem auch weitgehend für den Einbau anderer Installationen frei.

Einer der wesentlichsten Vorteile der erfindungsgemässen Raumunterdecke liegt darin, dass die wichtigsten Bestandteile des Kühlsystems zusammen mit den metallischen Deckenelementen bereits im Werk hergestellt werden können. Die derart mit Kühlelementen ausgerüsteten Deckenelemente müssen bei deren Montage lediglich noch über Schlauchleitungen an die Zu- bzw. Rückführleitungen für das Kühlmedium angeschlossen werden.

Vorzugsweise sind die Schlauchanschlüsse als Trennkupplungen ausgebildet, wobei in diesen Kupplungen selbsttätig wirkende Schliessventile ausgebildet sein können. In diesem Fall erübrigt sich jegliche Entleerung der Kühlelemente bzw. des Kühlsystems, falls eine Reparatur oder dergleichen vorzunehmen ist.

Die das eigentliche Kühlelement bildende Rohrleitung kann aus wenigstens zwei sich über die Länge eines Deckenelementes erstreckenden Leitungsabschnitten bestehen, wobei die nicht als Ein- bzw. Auslass dienenden Rohrenden mittels einer Schlauchleitung miteinander verbunden sind, vorzugsweise ebenfalls mittels Trennkupplungen. Dank dieser Konstruktion können die Deckenelemente an einem beliebigen Ende an die Zu- bzw. Rückführleitungen angeschlossen werden.

Um eine optimale Wärmeabfuhr zu gewährleisten, sind die die Kühlelemente bildenden Rohrleitungen vorzugsweise mit jeweils einem sich über deren Länge erstreckenden Fussteil versehen, welcher sich gegen die Innenwand des entsprechenden Deckenelementes anlegen kann und dabei gleichzeitig der Befestigung an letzterem dient. Die Befestigung erfolgt vorzugsweise mittels eines warme- bzw. kältleitenden Klebstoffes.

Die erfindungsgemässe Raumunterdecke, als Kühldecke ausgebildet, weist folgende wesentlichen Merkmale auf:
- die Kühlelemente sind voll in die Deckenelemente integriert (Rückseite), damit besteht kein visueller Unterschied zu konventionellen Deckenelementen;
- die wesentlichen Teile des Kühlsystems sind im Werk herstellbar (Anbau der Kühlelemente an die Deckenelemente);
- volle gestalterische Freiheit des Architekten für die Decke in der Wahl von Format, Oberfläche und Farbe;
- die Deckenelemente weisen dieselben schallabsorbierenden Eigenschaften auf, wie konventionelle Deckenelemente;
- die Plattenlänge ist dank spezieller Flanschanschlüsse gegebenenfalls auf der Baustelle anpassbar;
- hohe Montage- und Servicefreundlichkeit;
- die kühlmedium- d.h. wasserführenden Teile sind standardisiert und für alle architektonischen Anforderungen anwendbar;
- preisgünstiges Produkt;
- dank vorzugsweise selbstschliessenden Steckkupplungen oder in der Länge reichlich bemessen flexiblen Gummischläuchen ist bei einer Demontage keine Entleerung des Kühlsystems erforderlich.

Die Erfindung wird nachstehend anhand von in der Zeichnung dargestellten Ausführungsbeispielen noch etwas näher erläutert. Es zeigt:
- Fig. 1: ein als Kühlelement ausgebildetes metallisches Deckenelement im Querschnitt;
- Fig. 2: eine Ansicht von oben einer Kühldecke (Ausschnitt); und
- Fig. 3: eine schematische Ansicht im Seitenriss eines Deckenelementes mit den darüber angeordneten Zu- bzw. Rückleitungen für das Kühlmedium, und
- Fig. 4: eine Frontansicht eines Anschlussnippels für Schlauchleitungen, zum Aufsetzen auf die entsprechenden Flanschen der Rohrleitungen.

Fig. 1 der Zeichnung zeigt ein metallisches Deckenelement 1, dessen Plattenunterseite 2 z.B. gelocht sein kann, um eine schallabsorbierende Decke zu bilden. Auf der Plattenrückseite kann ein Akustikvlies angeordnet sein (eingeklebt).

An den umgebogenen Seitenrändern 4, 5 des Elementes sind auf der Innenseite Rohrleitungen 6 bzw. 7 befestigt. Die Rohrleitungen bestehen aus beispielsweise gezogenen Profilen mit der gezeigten Querschnittsform, wobei insbesondere der Fuss 8 bzw. 9 dazu dient, mit der Platte in enge Verbindung zu treten, damit ein guter Wärmeübergang gewährleistet ist. Mit den Füssen 8, 9 sind die Rohrleitungen 6, 7 z.B. an die Plattenränder 4, 5 mittels eines wärme- bzw. kälteleitenden Klebstoffes verklebt.

Diese Rohrleitungen 6, 7 bilden die eigentlichen Kühlelemente, welche mit dem Deckenelement fest verbunden sind. Es wird nachstehend gezeigt werden, wie diese Deckenelemente, welche im Werk angefertigt werden können, mit der Zu- bzw. Rückführleitung für Kühlmedium verbunden werden können.

Diese Anordnung hat unter anderem auch den Vorteil, dass genormte Platten auf der Baustelle noch auf eine spezielle Länge eingestellt werden können, indem das Element zusammen mit den Rohrleitungen 6, 7 auf die gewünschte Länge abgelängt wird. Durch die gezeigte Form der metallischen Rohrleitungen ist ein guter Wärmeübergang an das Kühlmedium gewährleistet: Einerseits gelangt Wärme über die mit der Platte in Kontakt stehenden Füsse 8, 9 in die Rohrleitung und damit zum Kühlmedium und andererseits weist die Rohrleitung eine relativ grosse Oberfläche auf, welche Wärme aus dem Deckenhohlraum an das Kühlmedium abführen kann.

Fig. 2 zeigt von oben einen Ausschnitt aus einer Kühldecke, welche aus Deckenelementen 1 der vorstehend beschriebenen Art besteht. Die eingebauten Kühlelemente in Form der Rohrleitungen 6, 7 erstrecken sich bis nahe der Plattenenden. Auf diese Enden werden jeweils Verbindungsflanschen 10 (siehe auch Fig. 4) aufgeschraubt, so dass an diese Flansche Schlauchstücke aufgesetzt werden können (siehe nachstehende Beschreibung). Die beiden Rohrleitungen 6, 7 sind am einen Plattenende über ein Schlauchstück 11 miteinander verbunden. Am anderen Plattenende ist die Rohrleitung 6 über das Schlauchstück 12 mit der stationär montierten Zuleitung 13 für Kühlmedium verbunden, dies vorzugsweise über selbstschliessende Steckkupplungen bekannter Bauart. Die Schläuche 12 können an den Rohrleitungen 6 ebenfalls über derartige Kupplungen angeschlossen sein oder aber über konventionelle Schlauchanschlüsse.

Die Rohrleitung 7 ist am genannten Ende über eine Schlauchleitung 14 mit der Kühlmittelrückleitung 15 verbunden, dies ebenfalls über selbsttätig schliessende Steckkupplungen bekannter Bauart.

Fig. 3 der Zeichnung zeigt nochmals einen schematischen Schnitt durch ein Deckenelement, wobei ersichtlich ist, dass sowohl Zu- als auch Rückführleitung 13 bzw. 15 im Deckenhohlraum oberhalb der Deckenelemente angeordnet sind. Daraus wird ersichtlich, dass dank der flexiblen Schläuche 11, 12 und 14 ein Deckenelement problemlos ausgehängt bzw. demontiert werden kann und dabei die Verbindungen zwischen den Schläuchen und den Zu- bzw. Rückleitungen auf einfachste Weise gelöst werden können. Damit lässt sich jedes Deckenelement mit integrierten Kühlelementen auf einfachste Weise demontieren, um z.B. revidiert zu werden. Für die Montage gilt selbstverständlich dasselbe, wobei die Schlauchstücke fest an den Rohrleitungen 6, 7 des Deckenelementes montiert sein können, so dass lediglich deren freies Ende über eine Steckkupplung mit den stationären Leitungen zu verbinden ist.

Die Rohrleitungsprofile 6, 7 sind so ausgestaltet, dass die Anschlussnippel 10 mittels zweier Schrauben auf einfache Weise mit den Rohrleitungen 6, 7 verbunden werden können.

Wie bereits erwähnt, zeigt Fig. 4 einen solchen Anschlussnippel 10 in der Seitenansicht, wobei die seitwärts abstehenden Arme 16, 17 so dimensioniert sind, dass eine Ueberdeckung mit den entsprechenden Teilen 18, 19 der Rohrleitungen 6, 7 ohne weiteres möglich ist. Die Schlauchleitungen 11, 12 und 14 bestehen vorzugsweise aus flexiblem Gummi, wobei diese Gummischläuche z.B. metallummantelt sein können.

Dank den oben beschriebenen Deckenelementen mit integrierten Kühlelementen (Rohrleitungen 6, 7) ist ein ausserordentlich einfacher Aufbau einer Kühldecke in Form einer Raumunterdecke möglich. Die Montage und Demontage einer solchen Decke kann problemlos erfolgen, indem die Kühlmediumanschlüsse dank selbstschliessenden Ventilen auf einfachste Weise gelöst werden können.

## Patentansprüche

1. Raumunterdecke aus einer Mehrzahl von aufgehängten metallischen Deckenelementen, dadurch gekennzeichnet, dass zur Bildung einer Kühldecke in wenigstens einem Teil der Deckenelemente an deren Rückseite jeweils mindestens eine Rohrleitung zum Durchfuhren eines Kühlmediums fest angeordnet ist, dass die Rohrleitung im Bereich eines Elementendes einen Ein- und einen Auslass aufweist, wobei Ein- und Auslass über jeweils eine Schlauchleitung an eine oberhalb der Elemente und unabhängig von diesen montierte Zu- bzw. Rückführleitung für Kühlmedium angeschlossen sind.

2. Raumunterdecke nach Anspruch 1, dadurch gekennzeichnet, dass die Schlauchanschlüsse als Trennkupplungen mit vorzugsweise auf Schlauch- und Zu- bzw. Rückführleitungsseite selbsttätig wirkendem Schliessventil ausgebildet sind.

3. Raumunterdecke nach Anspruch 1 oder 2, dadurch gekennzeichnet, dass die Rohrleitung aus wenigstens zwei sich über die Länge eines Deckenelementes erstreckenden Leitungsabschnitten besteht, wobei die nicht als Ein- bzw. Auslass dienenden Rohrenden mittels Schlauchleitung miteinander verbunden sind, vorzugsweise mittels Trennkupplungen.

4. Raumunterdecke nach einem der Ansprüche 1 - 3, dadurch gekennzeichnet, dass das Kühlmedium Wasser ist.

5. Raumunterdecke nach einem der Ansprüche 1 - 4, dadurch gekennzeichnet, dass die die Kühlelemente bildenden Rohrleitungen mit Endflanschen versehen sind, welche einerseits zur Verbindung mit Schlauchanschlussnippeln und andererseits zur Befestigung an den Deckenelementen dienen.

6. Raumunterdecke nach einem der Ansprüche 1 - 5, dadurch gekennzeichnet, dass jede der die Kühlelemente bildenden Rohrleitungen über wenigstens einen Teil seiner Länge mit einem abstehenden Fussteil versehen ist, welcher gegen das entsprechende Deckenelement anliegt und der Befestigung an letzterem dient.

7. Raumunterdecke nach Anspruch 6, dadurch gekennzeichnet, dass die Rohrleitungen mit den Deckenelementen verklebt sind.

8. Raumunterdecke nach einem der Ansprüche 1 - 7, dadurch gekennzeichnet, dass die Deckenelemente mit einem Akustikvlies und/oder anderen Isolationsmitteln versehen sind.

9. Raumunterdecke nach einem der Ansprüche 1 - 8, dadurch gekennzeichnet, dass die dem Raum zugekehrte Plattenfläche gelocht ist.
